# FASCICULE DE BREVET EUROPEEN

(11) **EP 1 144 804 B1**
(45) Date de publication et mention de la délivrance du brevet: **13.08.2003**
(21) Numéro de dépôt: 99961157.7
(22) Date de dépôt: 23.12.1999
(51) Int. Cl.: E21B 47/10, E21B 47/18, E21B 21/08

(54) **PROCEDE DE DETECTION D'UNE VENUE DE FLUIDE DE FORMATION DANS UN PUITS EN COURS DE FORAGE ET DISPOSITIF POUR LA MISE EN OEUVRE DE CE PROCEDE**
VERFAHREN ZUR ERKENNUNG EINES FLÜSSIGKEITSZUFLUSSES IM BOHRLOCH WÄHREND DES BOHRENS UND VORRICHTUNG ZUR DURCHFÜHRUNG DES VERFAHRENS
METHOD FOR DETECTING INFLOW OF FLUID IN A WELL WHILE DRILLING AND IMPLEMENTING DEVICE

(30) Priorité: 23.12.1998 FR 9816363
(43) Date de publication de la demande: 17.10.2001
(73) Titulaire: Elf Exploraton Production, 92400 Courbevoie (FR)
(72) Inventeur: BOTREL, Thierry, F-64000 Pau (FR)
(74) Mandataire: Ohayon, Joseph
(86) Numéro de dépôt international: FR9903267
(87) Numéro de publication internationale: WO00039433

(56) Documents cités:
- US-A- 3 304 766
- US-A- 3 776 032
- US-A- 4 171 642
- US-A- 4 733 233
- US-A- 4 802 143

## Description

### DOMAINE TECHNIQUE

La présente invention concerne un procédé de détection de venues de fluides de formation dans un puits en cours de forage, ainsi qu'un dispositif pour la mise en oeuvre de ce procédé.

Elle trouve son application sur les installations de forage de puits notamment pétroliers à terre ou en mer.

### ETAT DE LA TECHNIQUE ANTERIEURE

Les venues de fluides de formation et notamment d'hydrocarbures gazeux dans un puits qui se produisent en cours de forage ou d'opérations sont des phénomènes qu'il convient de détecter le plus précocement possible afin d'en faciliter le contrôle pour en minimiser les conséquences telles que des éruptions incontrôlées pouvant entraîner des incendies, des pollutions, la déstabilisation ou la perte du puits.

Le besoin de détecter précocement les venues s'est amplifié avec le développement des forages de puits dans des conditions de plus en plus difficiles, telles que celles rencontrées dans les forages de puits à haute pression et haute température, ainsi que dans les forages de puits sous-marins par très grande profondeur d'eau.

Classiquement une installation de forage comporte un train de tiges cylindrique creux disposé à l'intérieur d'un cuvelage, muni à son extrémité inférieure d'un outil de forage et couplé à sa partie supérieure à un dispositif d'entraînement en rotation.

Pour les forages en mer l'installation comporte en plus un tube prolongateur qui relie la partie supérieure du cuvelage aux équipements de surface.

Pendant le forage de la boue fraîche stockée dans des bacs est injectée à l'intérieur du train de tiges par une pompe à boue.

Après passage à travers l'outil de forage, la boue injectée à l'intérieur du train de tiges se charge avec des déblais de roches formés par l'action de l'outil de forage sur la formation, remonte dans l'espace annulaire défini par le train de tiges d'une part et le cuvelage prolongé par le tube prolongateur et la paroi du trou en cours de forage d'autre part, puis retourne dans les bacs de stockages après élimination des déblais.

Une méthode connue de détection des venues de fluides dans le puits en cours de forage consiste à mesurer la différence entre le débit de boue fraîche injectée et le débit de boue chargée qui remonte puis à comparer cette différence à un seuil prédéterminé. Un dépassement de ce seuil signifiant une venue de fluide.

Cette différence de débit est généralement déterminée indirectement à partir de la mesure du niveau de la boue dans les bacs de stockage corrigée des ajouts connus de fluides à la boue, tels que des produits chimiques, et des variations de volume de boue dans le puits liées à des manoeuvres d'équipements.

Cette détermination est aussi affectée par la perte de boue dans une partie de la formation qui peut masquer ou retarder la variation de la différence entre le débit de la boue fraîche et le débit de la boue chargée résultant des venues de fluides dans le puits, différence qui est à la base de la détection.

La précision d'une telle détermination, est donc très médiocre et insuffisante pour détecter efficacement et précocement, les venues de fluide dans les puits.

Dans le cas d'un forage par très grande profondeur d'eau, cette précision est encore plus mauvaise, du fait des mouvements du support marin flottant qui supporte les installations de forages et du fait des variations cycliques du volume du tube prolongateur dues au pilonnement du support. Cette mauvaise précision est d'autant plus gênante dans ce cas, que la pression de fracturation des formations au point fragile du puits, diminue le volume maximal admissible d'une venue de fluide sans risque de perte du puits.

Une autre méthode de détection d'une venue de fluide de formation est décrite dans le document US 4,733,232 du 22.03.1982. Elle consiste à moduler le débit de boue de forage à proximité du fond du puits et à comparer les impulsions de pression qui sont réfléchies à la fois dans le train de tiges et dans l'espace annulaire. Le rapport des impulsions réfléchies étant modifié par une venue de gaz qui change la densité de la boue qui remonte dans l'espace annulaire, cette modification est détectée par un calculateur et utilisée comme signal d'alarme.

Une autre méthode de détection d'une venue de fluide de formation est décrite dans le document EP 621 397 du 25.06.1991. Elle consiste à analyser des vibrations émises dans la boue à l'entrée du train de tiges et les vibrations captées à la partie supérieure de l'espace annulaire. Ces dernières vibrations résultant de la propagation à l'intérieur du train de tiges et dans l'espace annulaire, des vibrations émises, sont affectées par les variations des caractéristiques de la boue qui changent avec les venues de fluides de formation dans le puits. La comparaison au moyen d'un analyseur des vibrations émises et des vibrations captées permet de détecter les venues de fluides de formation.

Ces deux dernières méthodes sont sensibles aux déblais entraînés par la boue qui remonte dans l'espace annulaire et peuvent dans certains cas être inopérantes du fait de l'importance des réflexions des vibrations sur les particules de roches de formation qui constituent les déblais.

De plus, leur mise en oeuvre nécessite l'utilisation d'équipements coûteux.

Une autre méthode de détection d'une venue de fluide de formation est décrite dans le document US 4,802,143. Elle consiste à mesurer des variations de conductivité thermique à l'aide d'un capteur monté dans une cavité au fond d'un puits et de déterminer la présence de fluides indésirables en concentrations supérieures à un seuil fixé.

### EXPOSE DE L'INVENTION

La présente invention a justement pour objet de remédier à ces inconvénients et notamment de fournir un procédé et un dispositif de détection précoce d'une venue de fluide de formation dans un puits en cours de forage.

Ce procédé et ce dispositif sont utilisables pour la détection de venues de fluides sous forme d'hydrocarbures liquides ou gazeux, ou d'eau, au cours de forages en terre ou en mer, cette détection permettant de prendre des mesures pour stopper le développement de ces venues ou en minimiser les effets.

A cette fin, la présente invention propose un procédé de détection d'une venue de fluide de formation dans un puits en cours de forage, ledit forage consistant à réaliser un trou dans une formation, au moyen d'une installation comportant un train de tiges cylindrique creux, disposé à l'intérieur d'un cuvelage et dans lequel est injectée de la boue fraîche, ledit train de tiges, ledit cuvelage et la paroi du trou en cours de réalisation définissant un espace annulaire par lequel remonte de la boue chargée, lequel procédé se caractérise en ce qu'il consiste :
- à mesurer en continu le flux thermique circulant entre la boue fraîche et la boue chargée au travers de la paroi du train de tiges, à une profondeur donnée,
- à calculer en continu à partir dudit flux thermique, la valeur d'une caractéristique représentative d'un équilibre thermique s'établissant en l'absence d'une venue de fluide de formation, entre la boue fraîche circulant à l'intérieur du train de tiges et la boue chargée remontant dans l'espace annulaire, et
- à détecter des variations supérieures à un seuil, de la valeur de ladite caractéristique, lesdites variations traduisant une rupture dudit équilibre thermique résultant de venues de fluide de formation dans le puits.

Selon une autre caractéristique de l'invention, la caractéristique représentative de l'équilibre thermique est la vitesse de variation du flux thermique circulant entre la boue fraîche et la boue chargée au travers de la paroi du train de tiges, à une profondeur donnée.

Selon une autre caractéristique de l'invention, la caractéristique représentative de l'équilibre thermique est la différence entre la valeur instantanée et une valeur moyenne temporelle glissante du flux thermique circulant entre la boue fraîche et la boue chargée au travers de la paroi du train de tiges, à une profondeur donnée.

L'installation de forage étant conduite à partir d'un système de contrôle commande, selon une autre caractéristique, la présente invention propose un procédé qui consiste en plus, en cas de détection d'une variation de la caractéristique, supérieure à un seuil, à transmettre au dit système un signal indicatif de ladite détection pour qu'il génère une alarme.

La présente invention a aussi pour objet un dispositif de détection d'une venue de fluide de formation dans un puits en cours d'un forage, ledit forage consistant à réaliser un trou dans une formation au moyen d'une installation comportant un train de tiges cylindrique creux, disposé à l'intérieur d'un cuvelage et dans lequel est injecté de la boue fraîche, ledit train de tiges, ledit cuvelage et la paroi du trou en cours de réalisation définissant un espace annulaire par lequel remonte de la boue chargée, lequel dispositif se caractérise en ce qu'il comporte :
- au moins un capteur de mesure du flux thermique circulant entre la boue fraîche et la boue chargée au travers de la paroi du train de tiges, à une profondeur donnée, capteur qui fournit un signal de mesure dudit flux thermique sur une sortie,
- des moyens de calcul, reliés à la sortie dudit capteur, pour calculer à partir flux thermique mesuré, la valeur d'une caractéristique représentative d'un équilibre thermique s'établissant en l'absence d'une venue de fluide de formation, entre la boue fraîche circulant à l'intérieur du train de tiges et la boue chargée remontant dans l'espace annulaire, et
- des moyens de traitement, reliés à une sortie des moyens de calcul, pour :
   - détecter les variations de la valeur de ladite caractéristique, supérieures à un seuil, lesdites variations traduisant une rupture dudit équilibre thermique résultant d'une venue de fluide de formation dans le puits, et
   - délivrer un signal indicatif d'une venue de fluide sur une sortie.

Selon une autre caractéristique du dispositif de l'invention, la caractéristique représentative de l'équilibre thermique est la vitesse de variation du flux thermique circulant entre la boue fraîche et la boue chargée au travers de la paroi du train de tiges, à une profondeur donnée.

Selon une autre caractéristique du dispositif de l'invention, la caractéristique représentative de l'équilibre thermique est la différence entre la valeur instantanée et une valeur moyenne temporelle glissante du flux thermique circulant entre la boue fraîche et la boue chargée au travers de la paroi du train de tiges, à une profondeur donnée.

Selon une autre caractéristique du dispositif de l'invention, l'installation de forage étant conduite à partir d'un système de contrôle commande, ledit dispositif comporte des moyens de transmission reliés à la sortie des moyens de traitement, pour transmettre au dit système le signal indicatif d'une venue de fluide, pour que ledit système génère une alarme.

La présente invention a aussi pour objet un second procédé de détection d'une venue de fluide de formation dans un puits sous-marin en cours de forage, ledit forage étant réalisé au moyen d'une installation comportant un train de tiges cylindrique creux, disposé à l'intérieur d'un cuvelage prolongé par un tube prolongateur s'étendant dans l'eau entre le fond de la mer et la surface, de la boue fraîche étant injectée dans ledit train de tiges qui forme avec ledit cuvelage et ledit tube prolongateur un espace annulaire par lequel remonte de la boue chargée, lequel procédé se caractérise en ce qu'il consiste :
- à mesurer en continu le flux thermique circulant entre la boue chargée et l'eau de mer au travers de la paroi du tube prolongateur, à une profondeur donnée,
- à calculer en continu à partir du flux thermique mesuré, la valeur d'une caractéristique représentative d'un équilibre thermique s'établissant en l'absence d'une venue de fluide de formation, entre l'eau de mer et la boue chargée remontant dans l'espace annulaire, et
- à détecter des variations supérieures à un seuil, de la valeur de ladite caractéristique, lesdites variations traduisant une rupture dudit équilibre thermique résultant de venues de fluide de formation dans le puits.

Selon une autre caractéristique du second procédé de l'invention, la caractéristique représentative de l'équilibre thermique est la vitesse de variation du flux thermique circulant entre la boue chargée et l'eau de mer au travers de la paroi du tube prolongateur, à une profondeur donnée.

Selon une autre caractéristique du second procédé de l'invention, la caractéristique représentative de l'équilibre thermique est la différence entre la valeur instantanée et une valeur moyenne temporelle glissante du flux thermique circulant entre la boue chargée et l'eau de mer au travers de la paroi du tube prolongateur, à une profondeur donnée.

L'invention a aussi pour objet un second dispositif de détection d'une venue de fluide de formation dans un puits sous marin en cours d'un forage, ledit forage étant réalisé au moyen d'une installation comportant un train de tiges cylindrique creux, disposé à l'intérieur d'un cuvelage prolongé par un tube prolongateur s'étendant dans l'eau entre le fond et la surface de la mer, de la boue fraîche étant injectée dans ledit train de tiges qui forme avec ledit cuvelage et ledit tube prolongateur un espace annulaire par lequel remonte de la boue chargée, lequel dispositif se caractérise en ce qu'il comporte :
- au moins un capteur de mesure d'une grandeur physique représentative du fonctionnement du puits, qui fournit un signal de mesure de grandeur physique sur une sortie,
- des moyens de calcul, reliés à la sortie du capteur d'une grandeur physique, pour calculer à partir de ladite grandeur physique, la valeur d'une caractéristique représentative d'un équilibre thermique s'établissant en l'absence d'une venue de fluide de formation, entre l'eau de mer et la boue chargée remontant dans l'espace annulaire, et
- des moyens de traitement, reliés à une sortie des moyens de calcul, pour :
   - détecter les variations de la valeur de ladite caractéristique, supérieures à un seuil, lesdites variations traduisant une rupture dudit équilibre thermique résultant d'une venue de fluide de formation dans le puits, et
   - délivrer un signal indicatif d'une venue de fluide sur une sortie.

Selon une autre caractéristique du second dispositif de l'invention, la caractéristique représentative de l'équilibre thermique est la vitesse de variation du flux thermique mesuré.

Selon une autre caractéristique du deuxième dispositif de l'invention, la caractéristique représentative de l'équilibre thermique est la différence entre la valeur instantanée et la valeur moyenne glissante du flux thermique mesuré.

Selon une autre caractéristique du deuxième dispositif de l'invention, l'installation de forage étant conduite à partir d'un système de contrôle commande, il comporte des moyens de transmission reliés à la sortie des moyens de traitement, pour transmettre au dit système le signal indicatif d'une venue de fluide, pour que ledit système génère une alarme.

### BREVE DESCRIPTION DES DESSINS

L'invention sera mieux comprise à l'aide de la description suivante d'un mode réalisation donné à titre d'exemple, en référence aux dessins annexés dans lesquels :
- la figure 1 représente schématiquement une installation de forage d'un puits pétrolier en eau profonde équipé d'un dispositif de détection de venue de fluide de formation conforme au descriptif de l'invention.
- la figure 2 est un chronogramme des signaux essentiels intervenant dans le dispositif de la figure 1.

### EXPOSE DETAILLE DE L'INVENTION

La figure 1 représente un puits 1 pétrolier sous marin en cours de forage, réalisé au moyen d'une installation qui comprend, une plate-forme 2 flottante qui supporte un train 3 de tiges, constitué de tubes cylindriques vissés bout à bout, muni à son extrémité inférieure d'un outil 4 de forage et à sa partie supérieure d'une tête 13 d'injection. Le train 3 de tiges est entraîné en rotation par des moyens non représentés sur la figure 1, montés sur la plate-forme 2.

Une pompe 10 à boue aspire de la boue fraîche stockée dans un bac 8 au travers d'une tubulure 11 d'aspiration et refoule cette boue dans la tête 13 d'injection.

Le puits en cours de forage comporte un cuvelage 5 prolongé à sa partie supérieure par un tube 6 prolongateur et à sa partie inférieure par la paroi du trou 5a en cours de réalisation. Le cuvelage 5 prolongé entoure le train 3 de tiges pour former un espace annulaire 7 dont la partie supérieure est reliée par une canalisation 9 au bac 8.

La boue fraîche refoulée par la pompe 10 dans la tête 13 d'injection est injectée à l'intérieur du train 3 de tiges dans lequel elle circule de haut en bas et traverse l'outil 4 de forage se charge en déblais, puis remonte dans l'espace 7 annulaire et revient par la canalisation 9 dans le bac de stockage 8.

Le dispositif de détection d'une venue de fluide de formation dans le puits 1 selon un mode préférentiel de réalisation de l'invention représenté sur la figure 1, comporte un capteur 14 de mesure de flux thermique monté contre la paroi externe du train 3 de tiges dans la partie inférieure de l'espace annulaire 7 à 10 mètres au dessus de l'outil 4 de forage.

Le capteur 14 délivre sur une sortie 15 un signal représentatif du flux thermique qui s'écoule entre la boue fraîche et la boue chargée au travers des parois interne et externe du train de tiges, en son point de montage. Le flux thermique mesuré par le capteur 14 est la quantité de chaleur échangée par la boue chargée qui circule dans l'espace 7 annulaire, avec la boue fraîche injectée à l'intérieur du train 3 de tiges, par l'intermédiaire dudit train de tiges, par unité de temps et par unité de surface de la paroi externe du train 3 de tiges, il s'exprime par exemple en Watt par cm2.

La boue chargée qui remonte dans l'espace 7 annulaire ayant été en contact avec la formation forée, a une température différente de celle de la boue fraîche qui descend à l'intérieur du train 3 de tiges.

Du fait de cette différence de température, un flux thermique circule entre les deux boues, radialement au travers du train de tiges.

Lorsque les conditions de forage, notamment le débit, la composition, la température de la boue injectée, les pertes de charges du circuit des boues ne varient pas, un équilibre thermique s'établit en l'absence de venue de fluide dans le puits. Cet équilibre thermique se traduit en particulier par une différence sensiblement constante, entre la température de la boue fraîche qui circule à l'intérieur du train de tiges et la température de la boue chargée. Le flux thermique mesuré, qui résulte de cette différence de température est donc lui aussi sensiblement constant.

Une venue de fluide de formation, produit les effets suivants :
- une variation importante de la conductibilité thermique de la boue qui remonte dans l'espace annulaire, du fait que la boue et le fluide de formation ont des conductibilités thermiques différentes, particulièrement dans le cas de venues de gaz,
- une variation des conditions d'écoulement de la boue chargée, du fait que la boue et le fluide de formation ont des viscosités et des densités différentes et dans le cas de venue de gaz du fait d'une détente possible de ce gaz,
- une variation de la température de la boue qui remonte par l'espace annulaire, du fait que le fluide de formation qui se mélange à la boue a une température différente de celle de cette dernière.

Ces variations ont pour conséquence une modification rapide des conditions d'échange de chaleur entre la boue qui circule à l'intérieur du train de tiges et la boue qui remonte dans l'espace annulaire, qui se traduit par une rupture de l'équilibre thermique établi préalablement à la venue du fluide de formation.

Cette rupture entraîne une variation du flux thermique mesuré au moyen du capteur 14.

La sortie 15 du capteur 14 est reliée à une entrée des moyens 16 de calcul de la vitesse de variation du flux thermique mesuré par le capteur 14 qui délivrent sur une sortie 17 un signal représentatif de la dérivé par rapport au temps du flux thermique mesuré.

La sortie 17 est reliée à une entrée des moyens 18 de traitement qui réalisent les opérations suivantes :
- comparent, après filtration, le signal délivré par les moyens 16 de calcul, représentatif de la dérivé par rapport au temps du flux thermique mesuré, a un seuil prédéterminé négatif et,
- en cas dépassement dudit seuil délivrent un signal sur une sortie 19.

Comme il a été indiqué ci-dessus, en l'absence de venues de fluide de formation, le flux thermique mesuré par le capteur 14 est sensiblement constant, sa dérivée par rapport au temps est donc très faible.

Lorsque se produit une venue de fluide de formation dans le puits, le flux thermique mesuré par le capteur 14 varie et sa dérivée par rapport au temps devient fortement négative et dépasse la valeur du seuil prédéterminé.

Le filtrage du signal délivré par les moyens 16 préalablement à la comparaison est une opération classique qui a pour but d'éliminer les variations non significatives de venues de fluide.

De même les dépassements fugitifs de seuils qui ne sont pas significatifs de venues de fluide de formation ne sont pas pris en compte.

La valeur du seuil est déterminé sur site en fonction des conditions de réalisation du forage telles que le gradient thermique, la nature des fluides, la profondeur, le diamètre de forage, le débit de circulation du fluide de forage.

Le signal délivré sur la sortie 19 par les moyens 18 de traitement est donc indicatif d'une venue de fluide de formation dans le puits.

La sortie 19 des moyens de traitement est reliée à une entrée de moyens de transmission comportant un module 20 émetteur placé à proximité du capteur 14 et un module 21 récepteur placé à la partie supérieur de l'espace annulaire 7.

Le module 21 délivre sur une sortie 22 un signal image du signal délivré sur la sortie 19 par les moyens 18 de traitement.

Un système 23 de contrôle commande de l'installation de forage, relié à la sortie 22 du module 21 récepteur, génère une alarme sous forme d'un message visualisé sur une console de conduite pour avertir d'une venue de fluide dans le puits, un opérateur de l'installation de forage, qui actionnera les obturateurs de sécurités non représentés sur la figure 1.

Le système 23 de contrôle commande peut aussi agir sur l'installation par exemple en actionnant les dispositifs d'arrêt d'urgence pour limiter les effets de la venue de fluide qui a été détectée.

Une variante de l'invention consiste à transmettre le signal délivré par le capteur 14, par des moyens de transmission appropriés à des moyens de calculs et des moyens de traitement installés sur la plate-forme.

Le capteur 14, les moyens de calcul, les moyens de traitement et les moyens de transmission pourront avantageusement être montés sur une manchette qui viendra s'insérer entre deux tubes du train de tiges.

Cette manchette pouvant supporter simultanément un système habituel de mesure d'autres paramètres en cours de forage tels que la pression, l'inclinaison du puits, le poids sur l'outil.

Une variante du mode de réalisation de l'invention décrit ci-dessus consiste à monter deux dispositifs de détection de venues de fluides de formation sur la paroi extérieure du train de tiges à des profondeurs différentes et à mesurer l'intervalle de temps entre la détection d'une venue de fluide par chacun des deux dispositifs.

L'intervalle ainsi mesuré donne une indication sur la nature de la venue. En effet, une venue de gaz se propageant plus rapidement qu'une venue de liquide, l'intervalle de temps mesuré dans le premier cas sera plus court que celui mesuré dans le second.

La figure 2 représente un chronogramme des principaux signaux intervenant dans le dispositif de l'invention représenté sur la figure 1.

F représente l'évolution du flux thermique mesuré au moyen du capteur 14 en fonction du temps, une venue de fluide dans le puits apparaissant à l'instant to.

dF/dT représente la vitesse de variation du flux thermique mesuré en fonction du temps, S est la valeur du seuil prédéterminé dont le dépassement permet de détecter une venue de fluide.

Sg représente le signal délivré par les moyens de traitements, indicatif d'une venue de fluide dans le puits.

Grâce à l'invention il est possible de détecter précocement une venue de fluide de formation dans un puits en cours de forage sous forme d'hydrocarbures gazeux et/ou liquides, et/ou d'eau sans risque de retardement ou de masquage par une perte de boue dans la formation et à moindre coût

De plus, dans le cas de forage de puits sous-marins, la méthode et le dispositif de l'invention sont insensibles aux mouvements de la plate-forme et aux variations de volume du tube prolongateur, et dans tous les cas à la présence de déblais dans la boue chargée.

## Revendications

1. Procédé de détection d'une venue de fluide de formation dans un puits (1) en cours de forage, ledit forage consistant à réaliser un trou (5) dans une formation, au moyen d'une installation comportant un train (3) de tiges cylindrique creux, disposé à l'intérieur d'un cuvelage (5) et dans lequel est injectée de la boue fraîche, ledit train (3) de tiges, ledit cuvelage (5) et la paroi du trou (5a) en cours de réalisation définissant un espace (7) annulaire par lequel remonte de la boue chargée, lequel procédé se **caractérise en ce qu'**il consiste :
- à mesurer en continu le flux thermique circulant entre la boue fraîche et la boue chargée au travers de la paroi du train (3) de tiges, à une profondeur donnée,
- à calculer en continu à partir dudit flux thermique, la valeur d'une caractéristique représentative d'un équilibre thermique s'établissant en l'absence d'une venue de fluide de formation, entre la boue fraîche circulant à l'intérieur du train (3) de tiges et la boue chargée remontant dans l'espace (7) annulaire, et
- à détecter des variations supérieures à un seuil, de la valeur de ladite caractéristique, lesdites variations traduisant une rupture dudit équilibre thermique résultant de venues de fluide de formation dans le puits (1).

2. Procédé selon la revendication 1, **caractérisé en ce que** la caractéristique représentative de l'équilibre thermique est la vitesse de variation du flux thermique circulant entre la boue fraîche et la boue chargée au travers de la paroi du train (3) de tiges, à une profondeur donnée.

3. Procédé selon la revendication 1, **caractérisé en ce que** la caractéristique représentative de l'équilibre thermique est la différence entre la valeur instantanée et une valeur moyenne temporelle glissante du flux thermique circulant entre la boue fraîche et la boue chargée au travers de la paroi du train (3) de tiges, à une profondeur donnée.

4. Procédé selon une quelconque des revendications 1 à 3, **caractérisé en ce que** l'installation de forage étant conduite à partir d'un système de contrôle commande, il consiste en plus, en cas de détection d'une variation de la caractéristique représentative de l'équilibre thermique supérieure à un seuil, à transmettre au dit système un signal représentatif de ladite détection pour qu'il génère une alarme.

5. Dispositif de détection d'une venue de fluide de formation dans un puits (1) en cours d'un forage, ledit forage consistant à réaliser un trou (5a) dans une formation au moyen d'une installation comportant un train (3) de tiges cylindrique creux, disposé à l'intérieur d'un cuvelage (5) et dans lequel est injecté de la boue fraîche, ledit train (3) de tiges, ledit cuvelage (5) et la paroi du trou (5a) en cours de réalisation définissant un espace (7) annulaire par lequel remonte de la boue chargée, lequel dispositif se **caractérise en ce qu'**il comporte :
- au moins un capteur de mesure du flux thermique circulant entre la boue fraîche et la boue chargée au travers de la paroi du train (3) de tiges, à une profondeur donnée, capteur qui fournit un signal de mesure dudit flux thermique sur une sortie,
- des moyens de calcul, reliés à la sortie dudit capteur, pour calculer à partir flux thermique mesuré, la valeur d'une caractéristique représentative d'un équilibre thermique s'établissant en l'absence d'une venue de fluide de formation, entre la boue fraîche circulant à l'intérieur du train (3) de tiges et la boue chargée remontant dans l'espace (7) annulaire, et
- des moyens de traitement, reliés à une sortie des moyens de calcul, pour :
• détecter les variations de la valeur de ladite caractéristique, supérieures à un seuil, lesdites variations traduisant une rupture dudit équilibre thermique résultant d'une venue de fluide de formation dans le puits (1), et
• délivrer un signal indicatif d'une venue de fluide sur une sortie.

6. Dispositif selon la revendication 5 **caractérisé en ce que** la caractéristique représentative de l'équilibre thermique est la vitesse de variation du flux thermique circulant entre la boue fraîche et la boue chargée au travers de la paroi du train de tiges, à une profondeur donnée.

7. Dispositif selon la revendication 5 **caractérisé en ce que** la caractéristique représentative de l'équilibre thermique est la différence entre la valeur instantanée et une valeur moyenne temporelle glissante du flux thermique circulant entre la boue fraîche et la boue chargée au travers de la paroi du train de tiges, à une profondeur donnée.

8. Dispositif selon l'une quelconque des revendications 5 à 7 **caractérisé en ce que**, l'installation de forage étant conduite à partir d'un système de contrôle commande, il comporte des moyens de transmission reliés à la sortie des moyens de traitement, pour transmettre au dit système le signal indicatif d'une venue de fluide, pour que ledit système génère une alarme.

9. Procédé de détection d'une venue de fluide de formation dans un puits (1) sous-marin en cours de forage, ledit forage étant réalisé au moyen d'une installation comportant un train (3) de tiges cylindrique creux, disposé à l'intérieur d'un cuvelage (5) prolongé par un tube prolongateur s'étendant dans l'eau entre le fond de la mer et la surface, de la boue fraîche étant injectée dans ledit train (3) de tiges qui forme avec ledit cuvelage (5) et ledit tube prolongateur un espace (7) annulaire par lequel remonte de la boue chargée, lequel procédé se **caractérise en ce qu'**il consiste :
- à mesurer en continu le flux thermique circulant entre la boue chargée et l'eau de mer au travers de la paroi du tube prolongateur, à une profondeur donnée,
- à calculer en continu à partir du flux thermique mesuré, la valeur d'une caractéristique représentative d'un équilibre thermique s'établissant en l'absence d'une venue de fluide de formation, entre l'eau de mer et la boue chargée remontant dans l'espace (7) annulaire, et
- à détecter des variations supérieures à un seuil, de la valeur de ladite caractéristique, lesdites variations traduisant une rupture dudit équilibre thermique résultant de venues de fluide de formation dans le puits (1).

10. Procédé selon la revendication 9, **caractérisé en ce que** la caractéristique représentative de l'équilibre thermique est la vitesse de variation du flux thermique circulant entre la boue chargée et l'eau de mer au travers de la paroi du tube prolongateur, à une profondeur donnée.

11. Procédé selon la revendication 9, **caractérisé en ce que** la caractéristique représentative de l'équilibre thermique est la différence entre la valeur instantanée et une valeur moyenne temporelle glissante du flux thermique circulant entre la boue chargée et l'eau de mer au travers de la paroi du tube prolongateur, à une profondeur donnée.

12. Procédé selon une quelconque des revendications 9 à 11, **caractérisé en ce que** l'installation de forage étant conduite à partir d'un système de contrôle commande, il consiste en plus, en cas de détection d'une variation de la caractéristique représentative de l'équilibre thermique supérieure à un seuil, à transmettre au dit système un signal représentatif de ladite détection pour qu'il génère une alarme.

13. Dispositif de détection d'une venue de fluide de formation dans un puits (1) sous marin en cours d'un forage, ledit forage étant réalisé au moyen d'une installation comportant un train (3) de tiges cylindrique creux, disposé à l'intérieur d'un cuvelage (5) prolongé par un tube prolongateur s'étendant dans l'eau entre le fond de la mer et la surface, de la boue fraîche étant injectée dans ledit train (3) de tiges qui forme avec ledit cuvelage (5) et ledit tube prolongateur un espace (7) annulaire par lequel remonte de la boue chargée, lequel dispositif se **caractérise en ce qu'**il comporte :
- au moins un capteur de mesure du flux thermique circulant entre la boue chargée et l'eau de mer au travers de la paroi du tube prolongateur, à une profondeur donnée, capteur qui fournit un signal de mesure dudit flux thermique sur une sortie,
- des moyens de calcul, reliés à la sortie dudit capteur, pour calculer à partir du flux thermique mesuré, la valeur d'une caractéristique représentative d'un équilibre thermique s'établissant en l'absence d'une venue de fluide de formation, entre la boue chargée remontant dans l'espace (7) annulaire et l'eau de mer au travers de la paroi du tube prolongateur, à une profondeur donnée, et
- des moyens de traitement, reliés à une sortie des moyens de calcul, pour :
• détecter les variations de la valeur de ladite caractéristique, supérieures à un seuil, lesdites variations traduisant une rupture dudit équilibre thermique résultant d'une venue de fluide de formation dans le puits (1), et
• délivrer un signal indicatif d'une venue de fluide sur une sortie.

14. Dispositif selon la revendication 13 **caractérisé en ce que** la caractéristique représentative de l'équilibre thermique est la vitesse de variation du flux thermique mesuré.

15. Dispositif selon la revendication 13 **caractérisé en ce que** la caractéristique représentative de l'équilibre thermique est la différence entre la valeur instantanée et la valeur moyenne glissante du flux thermique mesuré.

16. Dispositif selon l'une quelconque des revendications 13 à 15 **caractérisé en ce que**, l'installation de forage étant conduite à partir d'un système de contrôle commande, il comporte des moyens de transmission reliés à la sortie des moyens de traitement, pour transmettre au dit système le signal indicatif d'une venue de fluide, pour que ledit système génère une alarme.

## Patentansprüche

1. Verfahren zur Erkennung eines Formationsflüssigkeits-Zuflusses in einem Bohrloch (1) während des Bohrens, wobei das Bohren darin besteht, ein Loch (5) in einer Formation zu realisieren, mittels einer Anlage, die ein hohles, zylindrisches Bohrgestänge (3) umfaßt, das innerhalb einer Verrohrung (5) angeordnet ist und in das frischer Bohrschlamm injiziert wird, wobei das Bohrgestänge (3), die Verrohrung (5) und die Wandung des Loches (5a) im Lauf der Realisierung einen ringförmigen Raum (7) definieren, durch den beladener Schlamm nach oben steigt, **dadurch gekennzeichnet, daß** das Verfahren darin besteht:
- den Wärmestrom, der in einer gegebenen Tiefe durch die Wandung des Bohrgestänges (3) zwischen dem frischen Schlamm und dem beladenen Schlamm zirkuliert, kontinuierlich, zu messen,
- ausgehend von dem Wärmestrom den Wert eines charakteristischen Merkmals eines thermischen Gleichgewichts kontinuierlich zu berechnen, welches Gleichgewicht sich in Abwesenheit eines Formationsflüssigkeits-Zuflusses zwischen dem innerhalb des Bohrgestänges (3) zirkulierenden frischen Schlamm und dem in dem ringförmigen Raum (7) nach oben steigenden beladenen Schlamm einstellt, und
- oberhalb einer bestimmten Schwelle liegende Veränderungen im Wert des Merkmals zu erkennen, wobei die Veränderungen einen aus dem Formationsflüssigkeits-Zufluß in das Bohrloch (1) resultierenden Bruch des thermischen Gleichgewichts darstellen.

2. Verfahren nach Anspruch 1, **dadurch gekennzeichnet, daß** das charakteristische Merkmal für das thermische Gleichgewicht die Schwankungsgeschwindigkeit des Wärmestromes ist, der durch die Wandung des Bohrgestänges (3) hindurch in einer gegebenen Tiefe zwischen dem frischen Schlamm und dem beladenen Schlamm zirkuliert.

3. Verfahren nach Anspruch 1, **dadurch gekennzeichnet, daß** das charakteristische Merkmal für das thermische Gleichgewicht die Differenz zwischen dem augenblicklichen Wert und einem gleitenden zeitlichen Mittelwert des Wärmestromes ist, der durch die Wandung des Bohrgestänges (3) hindurch in einer gegebenen Tiefe zwischen dem frischen Schlamm und dem beladenen Schlamm zirkuliert.

4. Verfahren nach einem der Ansprüche 1 bis 3, **dadurch gekennzeichnet, daß** die Bohranlage mittels eines Überwachungs- und Steuer-Systems geleitet wird und das Verfahren des weiteren darin besteht, im Falle der Erkennung einer über eine bestimmte Schwelle hinausgehenden Veränderung des charakteristischen Merkmals des Wärmestromes dem System ein für die Erkennung charakteristisches Signal zu senden, damit das System einen Alarm auslöst.

5. Vorrichtung zur Erkennung eines Formationsflüssigkeits-Zuflusses in einem Bohrloch (1) während des Bohrens, wobei das Bohren darin besteht, ein Loch (5a) in einer Formation zu realisieren, mittels einer Anlage, die ein hohles, zylindrisches Bohrgestänge (3) umfaßt, das innerhalb einer Verrohrung (5) angeordnet ist und in das frischer Bohrschlamm injiziert wird, wobei das Bohrgestänge (3), die Verrohrung (5) und die Wandung des Loches (5a) im Lauf der Realisierung einen ringförmigen Raum (7) definieren, durch den der beladene Schlamm nach oben steigt, **dadurch gekennzeichnet, daß** die Vorrichtung folgendes umfaßt:
- mindestens einen Meßfühler zur Messung des Wärmestromes, der in einer gegebenen Tiefe durch die Wandung des Bohrgestänges (3) zwischen dem frischen Schlamm und dem beladenen Schlamm zirkuliert, wobei der Fühler ein Meßsignal des genannten Wärmestroms an einen Ausgang liefert,
- an den Ausgang des Fühlers angeschlossene Berechnungsmittel zum Berechnen des Wertes eines charakteristischen Merkmals eines thermischen Gleichgewichts ausgehend von dem gemessenen Wärmestrom, welches Gleichgewicht sich, in Abwesenheit eines Formationsflüssigkeits-Zuflusses, zwischen dem innerhalb des Bohrgestänges (3) zirkulierenden frischen Schlamm und dem in dem ringförmigen Raum (7) nach oben steigenden beladenen Schlamm einstellt, und
- an einen Ausgang der Berechnungsmittel angeschlossene Verarbeitungsmittel zum:
• Erkennen von oberhalb einer bestimmten Schwelle liegenden Veränderungen im Wert des Merkmals, wobei die Veränderungen einen aus dem Formationsflüssigkeits-Zufluß in das Bohrloch (1) resultierenden Bruch des thermischen Gleichgewichts darstellen, und
• Abgeben eines für den Formationsflüssigkeits-Zufluß kennzeichnenden Signals an einen Ausgang.

6. Vorrichtung nach Anspruch 5, **dadurch gekennzeichnet, daß** das charakteristische Merkmal für das thermische Gleichgewicht die Schwankungsgeschwindigkeit des Wärmestromes ist, der durch die Wandung des Bohrgestänges hindurch in einer gegebenen Tiefe zwischen dem frischen Schlamm und dem beladenen Schlamm zirkuliert.

7. Vorrichtung nach Anspruch 5, **dadurch gekennzeichnet, daß** das charakteristische Merkmal für das thermische Gleichgewicht die Differenz zwischen dem augenblicklichen Wert und einem gleitenden zeitlichen Mittelwert des Wärmestromes ist, der durch die Wandung des Bohrgestänges hindurch in einer gegebenen Tiefe zwischen dem frischen Schlamm und dem beladenen Schlamm zirkuliert.

8. Vorrichtung nach einem der Ansprüche 5 bis 7, **dadurch gekennzeichnet, daß** die Bohranlage mittels eines Überwachungs- und Steuer-Systems geleitet wird und die Vorrichtung an den Ausgang der Verarbeitungsmittel angeschlossene Übertragungsmittel umfaßt, um dem System ein einen Formationsflüssigkeits-Zufluß angebendes Signal zu senden, damit das System einen Alarm auslöst.

9. Verfahren zur Erkennung eines Formationsflüssigkeits-Zuflusses in einem Unterwasserbohrloch (1) während des Bohrens, wobei das Bohren durch eine Anlage realisiert wird, die ein hohles, zylindrisches Bohrgestänge (3) umfaßt, das innerhalb einer Verrohrung (5) angeordnet ist, die durch ein sich im Wasser zwischen dem Meeresboden und der Oberfläche erstreckendes Verlängerungsrohr verlängert ist, wobei frischer Bohrschlamm in das Bohrgestänge (3) injiziert wird, das zusammen mit der genannten Verrohrung (5) und mit dem Verlängerungsrohr einen ringförmigen Raum (7) bildet, durch den beladenen Schlamm nach oben steigt, **dadurch gekennzeichnet, daß** das Verfahren darin besteht:
- den Wärmestrom, der in einer gegebenen Tiefe durch die Wandung des Verlängerungsrohrs zwischen dem beladenen Schlamm und dem Meerwasser zirkuliert, kontinuierlich zu messen,
- ausgehend von dem gemessenen Wärmestrom den Wert eines charakteristischen Merkmals eines thermischen Gleichgewichts kontinuierlich zu berechnen, welches Gleichgewicht sich in Abwesenheit eines Formationsflüssigkeits-Zuflusses zwischen dem Meerwasser und dem in dem ringförmigen Raum (7) nach oben steigenden beladenen Schlamm einstellt, und
- oberhalb einer bestimmten Schwelle liegende Veränderungen im Wert des Merkmals zu erkennen, wobei die Veränderungen einen aus dem Formationsflüssigkeits-Zufluß in dem Bohrloch (1) resultierenden Bruch des thermischen Gleichgewichts darstellen.

10. Verfahren nach Anspruch 9, **dadurch gekennzeichnet, daß** das charakteristische Merkmal für das thermische Gleichgewicht die Schwankungsgeschwindigkeit des Wärmestromes ist, der durch die Wandung des Verlängerungsrohres hindurch in einer gegebenen Tiefe zwischen dem beladenen Schlamm und dem Meerwasser zirkuliert.

11. Verfahren nach Anspruch 9, **dadurch gekennzeichnet, daß** das charakteristische Merkmal für das thermische Gleichgewicht die Differenz zwischen dem augenblicklichen Wert und einem gleitenden zeitlichen Mittelwert des Wärmestromes ist, der durch die Wandung des Verlängerungsrohres hindurch in einer gegebenen Tiefe zwischen dem beladenen Schlamm und dem Meerwasser zirkuliert.

12. Verfahren nach einem der Ansprüche von 9 bis 11, **dadurch gekennzeichnet, daß** die Bohranlage mittels eines Überwachungs- und Steuer-Systems geleitet wird und das Verfahren des weiteren darin besteht, im Falle der Erkennung einer über eine bestimmte Schwelle hinausgehenden Veränderung des charakteristischen Merkmals des Wärmestromes, dem System ein für die Erkennung charakteristisches Signal zu senden, damit das System einen Alarm auslöst.

13. Vorrichtung zur Erkennung eines Formationsflüssigkeits-Zuflusses in einem Unterwasserbohrloch (1) während des Bohrens, wobei das Bohren mittels einer Anlage realisiert wird, die ein hohles, zylindrisches Bohrgestänge (3) umfaßt, das innerhalb einer Verrohrung (5) angeordnet ist, die durch ein sich im Wasser zwischen dem Meeresboden und der Oberfläche erstreckendes Verlängerungsrohr verlängert ist, wobei frischer Bohrschlamm in das Bohrgestänge (3) injiziert wird, das zusammen mit der Verrohrung (5) und mit dem Verlängerungsrohr einen ringförmigen Raum (7) bildet, durch den beladener Schlamm nach oben steigt, **dadurch gekennzeichnet, daß** die Vorrichtung folgendes umfaßt:
- mindestens einen Meßfühler zur Messung des Wärmestromes, der in gegebener Tiefe durch die Wandung des Verlängerungsrohrs hindurch zwischen dem beladenen Schlamm und dem Meerwasser zirkuliert, wobei der Fühler ein Meßsignal des Wärmestroms an einen Ausgang liefert,
- an den Ausgang des Fühlers angeschlossene Berechnungsmittel zum Berechnen des Werts eines charakteristischen Merkmals eines thermischen Gleichgewichts ausgehend von dem gemessenen Wärmestrom, welches Gleichgewicht sich in Abwesenheit eines Formationsflüssigkeits-Zuflusses zwischen dem in dem ringförmigen Raum (7) nach oben steigenden beladenen Schlamm und dem Meerwasser durch die Wandung des Verlängerungsrohres in einer gegebenen Tiefe einstellt, und
- an einen Ausgang der Berechnungsmittel angeschlossene Verarbeitungsmittel zum:
• Erkennen von oberhalb einer bestimmten Schwelle liegenden Veränderungen im Wert des Merkmals, wobei die Veränderungen einen aus dem Formationsflüssigkeits-Zufluß in das Bohrloch (1) resultierenden Bruch des thermischen Gleichgewichts darstellen, und
• Abgeben eines für den Formationsflüssigkeits-Zufluß kennzeichnenden Signals an einen Ausgang.

14. Vorrichtung nach Anspruch 13, **dadurch gekennzeichnet, daß** das charakteristische Merkmal für das thermische Gleichgewicht die Schwankungsgeschwindigkeit des gemessenen Wärmestromes ist.

15. Vorrichtung nach Anspruch 13, **dadurch gekennzeichnet, daß** das charakteristische Merkmal für das thermische Gleichgewicht die Differenz zwischen dem augenblicklichen Wert und dem gleitenden zeitlichen Mittelwert des gemessenen Wärmestromes ist.

16. Vorrichtung nach einem der Ansprüche 13 bis 15, **dadurch gekennzeichnet, daß** die Bohranlage mittels eines Überwachungs- und Steuer-Systems geleitet wird und die Vorrichtung an den Ausgang der Verarbeitungsmittel angeschlossene Übertragungsmittel umfaßt, um dem System ein einen Formationsflüssigkeits-Zufluß angebendes Signal zu senden, damit das System einen Alarm auslöst.

## Claims

1. A process for detecting an influx of formation fluid into a well (1) being drilled, said drilling consisting of forming a hole (5a) in a formation by means of an installation comprising a string (3) of cylindrical hollow pipes disposed inside a casing (5) and into which is injected fresh mud, said pipe string (3), said casing (5) and the wall of the hole (5a) being produced defining an annular space (7) via which loaded mud rises, which process is **characterised in that** it consists in:
- measuring continuously the heat flow circulating between the fresh mud and the loaded mud through the wall of the pipe string (3), at a given depth,
- calculating continuously from said heat flow the value of a characteristic representing a thermal equilibrium which is established, in the absence of a formation fluid influx, between the fresh mud circulating inside the pipe string (3) and the loaded mud rising in the annular space (7), and
- detecting variations exceeding a threshold in the value of said characteristic, said variations expressing a breakdown in said thermal equilibrium resulting from formation fluid influxes into the well (1).

2. A process according to claim 1, **characterised in that** the characteristic representing the thermal equilibrium is the rate of variation of the heat flow circulating between the fresh mud and the loaded mud through the wall of the pipe string (3), at a given depth.

3. A process according to claim 1, **characterised in that** the characteristic representing the thermal equilibrium is the difference between the instantaneous value and a sliding average value over time of the heat flow circulating between the fresh mud and the loaded mud through the wall of the pipe string (3), at a given depth.

4. A process according to any one of claims 1 to 3, **characterised in that**, since the drilling installation is operated on the basis of a monitoring/control system, said process additionally consists, in the event of detection of a variation in the characteristic representing the thermal equilibrium which exceeds a threshold, in transmitting to said system a signal representing said detection so that it generates an alarm.

5. A device for detecting an influx of formation fluid into a well (1) being drilled, said drilling consisting of forming a hole (5a) in a formation by means of an installation comprising a string (3) of cylindrical hollow pipes disposed inside a casing (5) and into which is injected fresh mud, said pipe string (3), said casing (5) and the wall of the hole (5a) being produced defining an annular space (7) via which loaded mud rises, which device is **characterised in that** it comprises:
- at least one sensor for measuring the heat flow circulating between the fresh mud and the loaded mud through the wall of the pipe string (3) at a given depth, which sensor supplies at an output a measurement signal for said heat flow,
- calculating means, connected to the output of said sensor, for calculating from the measured heat flow the value of a characteristic representing a thermal equilibrium which is established, in the absence of a formation fluid influx, between the fresh mud circulating inside the pipe string (3) and the loaded mud rising in the annular space (7), and
- processing means connected to an output of the calculating means for:
• detecting variations exceeding a threshold in the value of said characteristic, said variations expressing a breakdown in said thermal equilibrium resulting from a formation fluid influx into the well (1), and
• supplying at an output a signal indicating a fluid influx.

6. A device according to claim 5, **characterised in that** the characteristic representing the thermal equilibrium is the rate of variation of the heat flow circulating between the fresh mud and the loaded mud through the wall of the pipe string, at a given depth.

7. A device according to claim 5, **characterised in that** the characteristic representing the thermal equilibrium is the difference between the instantaneous value and a sliding average value over time of the heat flow circulating between the fresh mud and the loaded mud through the wall of the pipe string, at a given depth.

8. A device according to any one of claims 5 to 7, **characterised in that**, since the drilling installation is operated on the basis of a monitoring/control system, the device comprises transmission means connected to the output of the processing means, for transmitting to said system the signal indicating a fluid influx, so that said system generates an alarm.

9. A process for detecting an influx of formation fluid into an underwater well (1) being drilled, said drilling being effected by means of an installation comprising a string (3) of cylindrical hollow pipes, disposed inside a casing (5) extended by an extension tube extending into the water between the seabed and the surface, fresh mud being injected into said pipe string (3), which forms with said casing (5) and said extension tube an annular space (7) via which loaded mud rises, which process is **characterised in that** it consists in:
- measuring continuously the heat flow circulating between the loaded mud and the seawater through the wall of the extension tube, at a given depth,
- calculating continuously from the measured heat flow the value of a characteristic representing a thermal equilibrium which is established, in the absence of a formation fluid influx, between the seawater and the loaded mud rising in the annular space (7), and
- detecting variations exceeding a threshold in the value of said characteristic, said variations expressing a breakdown in said thermal equilibrium resulting from formation fluid influxes into the well (1).

10. A process according to claim 9, **characterised in that** the characteristic representing the thermal equilibrium is the rate of variation of the heat flow circulating between the loaded mud and the seawater through the wall of the extension tube, at a given depth.

11. A process according to claim 9, **characterised in that** the characteristic representing the thermal equilibrium is the difference between the instantaneous value and a sliding average value over time of the heat flow circulating between the loaded mud and the seawater through the wall of the extension tube, at a given depth.

12. A process according to any one of claims 9 to 11, **characterised in that**, since the drilling installation is operated on the basis of a monitoring/control system, the process additionally consists, in the event of detection of a variation in the characteristic representing the thermal equilibrium which exceeds a threshold, in transmitting to said system a signal representing said detection so that it generates an alarm.

13. A device for detecting an influx of formation fluid into an underwater well (1) being drilled, said drilling being effected by means of an installation comprising a string (3) of cylindrical hollow pipes, disposed inside a casing (5) extended by an extension tube extending into the water between the seabed and the surface, fresh mud being injected into said pipe string (3), which forms with said casing (5) and said extension tube an annular space (7) via which loaded mud rises, which device is **characterised in that** it comprises:
- at least one sensor for measuring the heat flow circulating between the loaded mud and the seawater through the wall of the extension tube at a given depth, which sensor supplies at an output a measurement signal for said heat flow,
- calculating means, connected to the output of said sensor, for calculating from the measured heat flow the value of a characteristic representing a thermal equilibrium which is established, in the absence of a formation fluid influx, between the loaded mud rising in the annular space (7) and the seawater through the wall of the extension tube, at a given depth, and
- processing means connected to an output of the calculating means for:
• detecting variations exceeding a threshold in the value of said characteristic, said variations expressing a breakdown in said thermal equilibrium resulting from a formation fluid influx into the well (1), and
• supplying at an output a signal indicating a fluid influx.

14. A device according to claim 13, **characterised in that** the characteristic representing the thermal equilibrium is the rate of variation of the measured heat flow.

15. A device according to claim 13, **characterised in that** the characteristic representing the thermal equilibrium is the difference between the instantaneous value and the sliding average value of the measured heat flow.

16. A device according to any one of claims 13 to 15,
**characterised in that**, since the drilling installation is operated on the basis of a monitoring/control system, the device comprises transmission means connected to the output of the processing means, for transmitting to said system the signal indicating a fluid influx, so that said system generates an alarm.
